# EUROPÄISCHE PATENTANMELDUNG

(11) **EP 0 374 386 A2**
(43) Veröffentlichungstag der Anmeldung: **27.06.1990**
(21) Anmeldenummer: 89117796.6
(22) Anmeldetag: 27.09.1989
(51) Int. Cl.: A63C 7/10

(54) **Skibremse**

(30) Priorität: 23.12.1988 AT 3147/88
(71) Anmelder: TMC CORPORATION, CH-6340 Baar/Zug (CH)
(72) Erfinder: Horn, Hans, CH-3011 Bern (CH)
(74) Vertreter: Szász, Tibor, Dipl.-Ing.

(57) **Zusammenfassung**

Dargestellt ist eine Skibremse mit einem einteiligen Pedal (8), in welchem Bremsdorne (5) um ihre Längsachse drehbar gelagert sind Die Winkelstellung der Bremsdorne (5) relativ zu ihrer Längsachse (3) ist in jeder Stellung des Pedals (8) durch skifeste Führungsflächen bestimmt, welche an einem seitlich versetzten Abschnitt (4) der Bremsdorne (5) angreifen.

## Beschreibung

Die Erfindung betrifft eine Skibremse mit einem Pedal, das an einer senkrecht zur Längsachse des Skis verlaufenden horizontalen Schwenkachse gelagert ist, das unter dem Einfluß einer Aufstellfeder steht, und in dem normal zur Schwenkachse des Pedals verlaufende gerade Abschnitte aus Draht geformter Bremsdorne drehbar gelagert sind, wobei an die geraden Abschnitte hiezu versetzte Abschnitte der Bremsdorne anschließen und die Winkelstellung der Bremsdorne im Pedal dauernd durch den Winkel zwischen dem Pedal und einem Führungsflächen für die versetzten Abschnitte tragenden Bauteil bestimmt ist, derart, daß die freien Enden der Bremsdorne bei Annäherung der Bremse an die Bereitschaftsstellung der Bremse nach oben und innen verschwenkt werden.

Aus AT-PS 378 483 ist eine derartige Einrichtung bekannt, bei welcher die versetzt zu den geraden Abschnitten der Bremsdorne angeordneten Abschnitte als Kurbeln ausgebildet sind, die mittels eines klappenartigen Betätigungsorgans verdrehbar sind, das am freien Ende des Pedals angelenkt ist. Zwischen dem Pedal und dem klappenartigen Betätigungsorgan ist eine Feder vorgesehen, sodaß es erst beim völligen Niedertreten des Pedals zu einer Relativbewegung von Betätigungsorgan und Pedal, und damit zum Verschwenken der Bremsdorne um die im Pedal verlaufenden geraden Abschnitte derselben kommt.

Die bekannte Einrichtung hat sich zwar in der Praxis hervorragend bewährt, ist jedoch durch die zweiteilige Ausbildung des Pedals konstruktiv relativ aufwendig. Das korrekte Einziehen der Bremsdorne über die Skioberfläche in der Schlußphase der Einsteigbewegung in die Bindung hängt überdies davon ab, ob das klappenartige Betätigungsorgan vom unteren Rand des Schuhabsatzes völlig niedergedrückt wird.

Gegenüber dem dargestellten Stand der Technik strebt die Erfindung eine konstruktive Vereinfachung an, wobei gleichzeitig die Winkelstellung der Bremsdorne zum Pedal von äußeren Faktoren, wie insbesondere der Ausgestaltung der Schuhsohle, unabhängig gemacht werden soll.

Die gestellte Aufgabe wird erfindüngsgemäß dadurch gelöst, daß die Führungsflächen für die zu den geraden Abschnitten seitlich versetzten Abschnitte der Bremsdorne skifest angeordnet sind.

Wenn hier und im folgenden die Bezeichnung "skifest" verwendet wird, so soll immer auch jener Fall mitumfaßt sein, bei welchem die Skibremse auf der Grundplatte einer Plattenbindung angeordnet ist.

Durch die erfindungsgemäße Maßnahme ist es nicht mehr notwendig, das Pedal zweiteilig auszubilden, wodurch eine wesentliche konstruktive Vereinfachung erzielt wird. Außerdem ist nunmehr die Winkelstellung der Bremsdorne im Pedal eindeutig durch die Winkelstellung des Pedals zur Skioberfläche festgelegt. Sie ist damit nicht nur weniger von Zufälligkeiten abhängig als bisher, wo es auf die Winkelstellung zwischen Pedal und Betätigungsklappe ankam, vielmehr ist es nun auch möglich, die Verschwenkung der Bremsdorne im Pedal in Abhängigkeit von der Schrägstellung des Pedals in weiten Grenzen zu variieren.

An sich ist die Verwendung eines einteiligen Pedals bei um ihre eigene Längsachse schwenkbaren Bremsbügeln bereits aus US-PS 3 715 126 bekannt. Bei dieser bekannten Ausführung ist das Pedal als ein Betätigungsbügel ausgebildet, dessen freie Enden in einem Gehäuse gelagert sind, wobei das Gehäuse im Bereich der Bügelschenkel an seinen beiden Seiten zwei im Abstand voneinander liegende Aussparungen aufweist. In diese Aussparungen des Gehäuses greifen je zei als Abkröpfungen ausgebildete Fortsätze der einzelnen Bremsschenkel ein, die an den parallel zur Längsachse des Skis verlaufenden, auch als Schwenkachsen dienenden Schenkeln des Pedalbügels gelagert sind. Durch Verschwenken der Skibremse aus der Bereitschaftsstellung in die Bremsstellung werden die als Bremsdorne dienenden Arme der Bremsschenkel außerhalb der beiden Skikanten geleitet. Zu diesem Zweck sind jedem Bremsschenkel am freien Ende jedes Bremsdornes (Bremsarmes) skifeste Gleitklötze zugeordnet, die mit Abschrägungen jedes Bremsdornes zusammenwirken. Das gesamte Gehäuse ist um eine quer zur Längsachse des Skis verlaufende, an einer skifesten Grundplatte gelagerte Achse verschwenkbar angeordnet. Die Grundplatte erstreckt sich dabei in der gesamten Länge der Bremsschenkel. Auf der Grundplatte sind Anschläge befestigt, an welchen in der Bereitschaftsstellung der Skibremse ein Paar der Fortsätze anliegt, um ein Klappern der Vorrichtung während der Fahrt zu verhindern.

Diese bekannte Skibremse unterscheidet sich von der durch die Erfindung verbesserten Gattung von Skibremsen nicht nur dadurch, daß bei Annäherung an die Bereitschaftsstellung die freien Enden der Bremsdorne nach unten statt nach oben verschwenkt werden. Der wesentliche Unterschied liegt vielmehr darin, daß trotz der komplizierten Konstruktion der bekannten Einrichtung die Winkelstellung der Bremsflügel zum Pedal nur in der Bereitschaftsstellung der Bremse definiert ist. Ein weiterer Nachteil der Skibremse nach US-PS 3 715 126 besteht darin, daß beim Verschwenken der Skibremse aus der Bereitschaftsstellung in die Bremsstellung oder umgekehrt nicht nur die Bremsschenkel und der Pedalbügel, sondern das gesamte Gehäuse mitverschwenkt werden muß, welche Betätigung zwangsläufig zur Verwendung einer stärkeren Aufstellfeder führt. In der Bremsstellung der Skibremse ist das Gehäuse mit seiner gesamten, in der Abfahrtsstellung normal zur Skioberseite und zur Ski längsachse liegenden Vorderseite um 90° bis auf die Grundplatte verschwenkt, wobei der Pedalbügel praktisch lotrecht zur Skioberseite steht. Ein noch weiterer Nachteil der bekannten Ausführung besteht darin, daß die Breite bzw. Höhe der als Bremsdorne wirkenden Bremsarme konstruktionsbedingt beschränkt ist.

Auch die Einrichtung nach AT-PS 379 957 hat gegenüber jenem Stand der Technik, von dem die Erfindung ausgeht, den Nachteil, daß die Winkel der Bremsdorne im Pedal nur in der letzten Phase der Annäherung des Pedals an die Skioberfläche, also während des Einschwenkens der Bremsdorne, durch die Führungsflächen für die versetzten Abschnitte der Bremsdorne bestimmt ist. Bei schräg stehendem Pedal stehen die versetzten Abschnitte der Bremsdorne überhaupt nicht mit den Führungsflächen in Eingriff, wodurch es notwendig ist, eine Feder vorzusehen, welche dauernd versucht, die Bremsdorne nach außen zu drehen. Gegen die Wirkung dieser Feder, welche auch eine Torsionsfeder sein kann und in diesem Fall mit dem geraden Abschnitt der Bremsdorne identisch ist, verdrehen skifeste Führungsflächen bei Annäherung der Bremse an die Bereitschaftsstellung die Bremsdorne nach innen. Nachteilig an dieser Ausführung ist die Notwendigkeit, eine zusätzliche Feder vorzusehen oder bei Ausbildung der Bremsdorne als Torsionsfedern weiträumige Ausnehmungen im Pedal anzuordnen, welche sich leicht mit Schnee oder Eis verstopfen können.

Die Verschwenkung des Pedals relativ zum Ski erfolgt üblicherweise relativ zu einer skifesten Platte, in welcher die Aufstellfeder gelagert ist. Die Schwenkachse des Pedals verläuft entlang dieser Platte und kann durch die Aufstellfeder selbst verkörpert sein. Die so die Schwenkachse des Pedals tragende Platte bietet sich damit als Führungskörper an, an welchem die Führungsflächen für die Verschwenkung der Bremsdorne vorzusehen sind. Grundsätzlich ist es jedoch auch möglich, diese Führungsflächen pedalseitig von der Schwenkachse des Pedals an einem gesonderten Bauteil anzuordnen

Weitere Einzelheiten der Erfindung werden anschließend anhand der Zeichnung erläutert. In dieser zeigen

Fig. 1 bis 3 ein erstes Ausführungsbeispiel von der Seite und in einem Schnitt durch die Führungsflächen in verschiedenen Schwenkstellungen des Pedals. Fig. 4 ist die zu Fig. 1 gehörige Draufsicht. In Fig. 5 ist ein weiteres Ausführungsbeispiel von der Seite und im Schnitt dargestellt, Fig. 6 ist die zugehörige Draufsicht.

Der Aufbau des in Fig. 1 bis 4 dargestellten Ausführungsbeispiels ergibt sich insbesondere aus Fig. 1 und 4. Die Skibremse umfaßt also ein Pedal 8, das an der Oberseite eines Skis oder der Platte einer Plattenbindung um eine zur Skilängsachse senkrechte horizontale Schwenkachse 7 verschwenkbar ist. Im unbelasteten Zustand verläuft das Pedal 8, wie aus Fig. 3 ersichtlich, unter dem Einfluß einer Aufstellfeder 10 schräg nach oben, in der Bereitschaftsstellung ist das Pedal 8, wie in Fig. 1 dargestellt, niedergedrückt. Die Schwenkachse 7 des Pedals 8 könnte an sich körperlich an der Platte 9 ausgebildet sein, im dargestellten Ausführungsbeispiel wird sie durch die Aufstellfeder 10 verkörpert. Im Pedal 8 sind Bremsdorne 5 gelagert, deren freie Enden 6 in der Funktionsstellung gemäß Fig. 3 die Abbremsung des Skis bewirken und die in der Bereitschaftsstellung gemäß Fig. 1 über die Oberseite des Skis eingezogen werden müssen, um den Fahrer nicht zu behindern.

Die Bremsdorne 5 sind entlang von geraden Abschnitten 3 im Pedal 8 gelagert und um diese Abschnitte drehbar. Um diese Drehung zu bewirken, sind an den Bremsdornen 5 zu den geraden Abschnitten 3 seitlich versetzte Abschnitte 4 vorgesehen, an welchen Führungsflachen 2 angreifen. An diesen Führungsflächen 2 liegen die Bremsdorne 5 dauernd an, wobei die Winkellage der Bremsdorne 5 zum Pedal 8 jeweils von der Schrägstellung des Pedals 8 zur Horizontalen abhängt.

Die Funktion der Führungsflächen 2 und damit der dargestellten Skibremse ergibt sich aus einem Vergleich der Fig. 1 bis 3. Wie man unmittelbar erkennt, verdreht sich bei der Aufwärtsbewegung des Pedals 8 der als Kröpfung ausgebildete, seitlich versetzte Abschnitt 4 eines Bremsdornes 5 gegenüber der Projektion des geraden Abschnittes 3 in der Schnittebene entgegengesetzt zum Uhrzeigersinn. Umgekehrt wird beim Übergang von der Funktionsstellung gemäß Fig. 3 in die Bereitschaftsstellung gemäß Fig. 1 jeder der beiden Bremsdorne 5 über die Skioberfläche eingeschwenkt.

Das zweite Ausführungsbeispiel gemäß Fig. 5 und 6 ist hinsichtlich seiner Funktion dem ersten Ausführungsbeispiel völlig gleich. Unterschiedlich ist die Anordnung der Führungsflächen 1 an einem von der Platte 9 distanzierten Blechbügel 11, welcher auf dem Ski hinter der Schwenkachse 7 des Pedals angeordnet ist. Der seitlich versetzte Abschnitt 4 der Bremsdorne 5 hat hier die Form eines Steuernockens, der als kurzer Fortsatz vom Bremsdorn 5 seitlich absteht und durch die Berandung einer Bohrung geführt ist, welche die Führungsflächen 1 bildet.

## Patentansprüche

1. Skibremse mit einem Pedal, das an einer senkrecht zur Längsachse des Skis verlaufenden horizontalen Schwenkachse gelagert ist, das unter dem Einfluß einer Aufstellfeder steht, und in dem normal zur Schwenkachse des Pedals verlaufende gerade Abschnitte aus Draht geformter Bremsdorne drehbar gelagert sind, wobei an die geraden Abschnitte hiezu versetzte Abschnitte der Bremsdorne anschließen und die Winkelstellung der Bremsdorne im Pedal dauernd durch den Winkel zwischen dem Pedal und einem Führungsflächen für die versetzten Abschnitte tragenden Bauteil bestimmt ist, derart, daß die freien Enden der Bremsdorne bei Annäherung der Bremse an die Bereitschaftsstellung der Bremse nach oben und innen verschwenkt werden, dadurch gekennzeichnet, daß die Führungsflächen (1,2) für die zu den geraden Abschnitten (3) seitlich versetzten Abschnitte (4) der Bremsdorne (5) skifest angeordnet sind.

2. Skibremse nach Anspruch 1, dadurch gekennzeichnet, daß die seitlich versetzten Abschnitte (4) der Bremsdorne (5) an den zu den freien Enden (6) der Bremsdorne (5) weisenden Seiten der geraden Abschnitte (3) angeordnet sind.

3. Skibremse nach Anspruch 2, dadurch gekennzeichnet, daß die Führungsflächen (1,2) in einer die Schwenkachse (7) des Pedals (8) tragenden Platte (9) angeordnet sind.
